# FASCICULE DE BREVET EUROPEEN

(11) **EP 0 612 038 B1**
(45) Date de publication et mention de la délivrance du brevet: **10.09.1997**
(21) Numéro de dépôt: 94400314.4
(22) Date de dépôt: 14.02.1994
(51) Int. Cl.: G07B 17/02

(54) **Procédé pour contrôler la consommation journalière en charges postales d'une machine à affranchir et machine à affranchir permettant un tel contrôle**
Verfahren zum Kontrollieren des täglichen Postgebührenverbrauchs einer Frankiermaschine und Frankiermaschine zur Durchführung dieses Verfahrens
Method for monitoring the daily postage consumption of a franking machine und franking machine for carrying out this method

(30) Priorité: 17.02.1993 FR 9301778
(43) Date de publication de la demande: 24.08.1994
(73) Titulaire: NEOPOST INDUSTRIE, F-92220 Bagneux (FR)
(72) Inventeur: Mourgues, Bernard, FR-75011 Paris (FR)
(74) Mandataire: Joly, Jean-Jacques

(56) Documents cités:
- EP-A- 0 285 956
- EP-A- 0 493 943
- EP-A- 0 493 948
- FR-A- 2 626 995
- FR-A- 2 657 985
- FR-A- 2 665 003
- GB-A- 2 207 095
- GB-A- 2 233 937
- US-A- 4 941 091

## Description

L'invention concerne un procédé pour contrôler la consommation journalière en charges postales d'une machine à affranchir, c'est-à-dire du montant de l'ensemble des opérations d'affranchissement réalisées par cette machine au cours d'une journée donnée.

Une machine à affranchir classique comporte une mémoire non volatile, doublée, permettant de mémoriser le la consommation totale, c'est-à-dire la valeur cumulée de toutes les opérations d'affranchissement depuis la mise en service de la machine. Pour pouvoir facturer la consommation mensuelle, et effectuer sporadiquement certains contrôles, l'organisme postal qui exploite la machine demande à l'usager de remplir manuellement un formulaire mensuel comportant une ligne par journée. L'usager lit, en fin de journée, la consommation totale qui est affichée sur un afficheur de la machine; l'inscrit sur son formulaire; puis calcule la consommation journalière en faisant une soustraction entre la consommation totale affichée et la consommation totale relevée pour la journée précédente; et inscrit aussi cette consommation journalière sur le formulaire.

Ces formulaires présentent de nombreux inconvénients :
- Le calcul et l'inscription manuels de la consommation journalière par un usager ne sont pas toujours faits sérieusement et sont sujets à des erreurs.
- Un fraudeur peut tenter de truquer les montants qu'il déclare. Des contrôles sporadiques sont prévus, mais sont difficiles à mettre en oeuvre, car ils nécessitent qu'un agent de l'organisme postal vienne lire sur la machine la valeur de la consommation totale réelle.

EP-A-0 285 956 prévoit une mémoire d'enregistrement de traces successives de l'état de la machine. Ces traces peuvent être imprimées automatiquement.

L'utilisation d'un algorithme de codage pour une comptabilisation d'affranchissement ressort des documents GB-A-2 233 937 et EP-A-0 493 948, par exemple.

Le but de l'invention est donc de permettre de contrôler plus facilement la consommation mensuelle et la consommation journalière inscrite par l'usager sur le formulaire mensuel classique. Un autre but de l'invention est de permettre en outre une édition automatique du formulaire mensuel, en certifiant l'exactitude des informations présentées par ce formulaire.

L'invention a donc pour objet un procédé pour contrôler la consommation journalière en charges postales d'une machine à affranchir tel que défini dans la revendication 1. Un premier procédé de contrôle consiste à envoyer un agent de l'organisme postal auprès de la machine, pour lire sur l'afficheur de celle-ci les valeurs de la consommation totale pour les dates où la consommation doit être contrôlée. Un second procédé exposé ci-dessous permet d'éviter ce déplacement.

L'invention s'étend aussi à une machine à affranchir permettant un tel contrôle de la consommation journalière. Une telle machine permet de contrôler la consommation totale, jour par jour, avec une date certaine. Cette machine permet de contrôler l'exactitude d'un formulaire rempli manuellement par l'usager, sans nécessiter un déplacement d'un agent de l'organisme postal, car ce dernier peut recalculer le nombre de certification à partir des valeurs de consommation inscrites sur la fiche fournie par l'usager, et vérifier qu'il est identique à celui inscrit par l'usager sur cette fiche. Cette vérification garantie l'exactitude des consommations journalières portées sur une fiche remplie par un usager. Le remplissage manuel d'une fiche mensuelle par un usager peut être supprimé si la machine fournit automatiquement, sous forme imprimée : les valeurs de consommation journalière, pour une période d'un mois, par exemple le numéro propre à la machine, et le nombre de certification correspondant à ces informations. Le travail de l'usager est donc considérablement simplifié.

L'invention sera mieux comprise et d'autres caractéristiques apparaîtront à l'aide de la description ci-dessous et de la figure unique l'accompagnant. Cette figure représente le schéma synoptique d'un exemple de réalisation d'une machine à affranchir selon l'invention. Cet exemple comporte une enceinte protégée EN contenant les circuits électroniques qui doivent rester hors de portée de l'usager pour éviter des fraudes. Ces circuits électroniques comportent:
- un microprocesseur M1 réalisant des fonctions de commande de la machine à affranchir, selon un programme stocké dans une mémoire morte RM reliée au microprocesseur M1 par un bus parallèle PB;
- deux mémoires vives, BAM1 et BAM2, secourues par une batterie non représentée; ces mémoires contenant : un registre dit ascendant pour le montant total courant des opérations d'affranchissement, un registre descendant pour le crédit restant, un registre mémorisant le nombre d'opérations d'affranchissement; et 2 X 31 registres destinés à mémoriser la consommation journalière sur deux mois civils consécutifs; tous ces registres étant dupliqués respectivement dans ces deux mémoires;
- un circuit calendrier CAL, associé à un quartz, Q, et à une batterie de secours B;
- un clavier K associé à un afficheur D, permettant à un opérateur de donner des ordres à la machine à affranchir, et de lire des informations concernant le fonctionnement de celle-ci;
- une imprimante optionnelle P;
- un commutateur S placé dans une zone T de l'enceinte EN, accessible par une trappe plombée, pour permettre au personnel d'un organisme postale de réaliser le rechargement d'un crédit dans le registre descendant, et la mise à l'heure et au jour, du circuit calendrier CAL.

La trappe plombée empêche l'utilisateur de la machine d'accéder à ce commutateur S pour éviter toute fraude sur le crédit ou sur la date des affranchissements. La machine est créditée et remise à l'heure en même temps, à intervalles réguliers, par exemple tous les six mois, par un membre du personnel de l'organisme postal. En plus de la trappe plombée, on peut prévoir un code numérique secret, à taper sur le clavier K, pour autoriser le chargement d'un crédit ou un changement de date et d'heure.

L'usager est autorisé à affranchir son courrier quelques jours avant la date de dépôt réel à la poste (sept jours au maximum, par exemple). S'il veut profiter de cette tolérance, il commande un décalage de la date imprimée, au moyen du clavier K. Le fonctionnement de la machine est commandé par le microprocesseur M1 en fonction d'un logiciel stocké dans la mémoire morte RM. Il est à la portée de l'Homme de l'Art de réaliser un module logiciel, stocké dans la mémoire RM, pour saisir les instructions de l'usager et décaler la date imprimée, par rapport à la date fournie par le circuit CAL, d'un nombre de jours choisi par l'usager et inférieur à un nombre maximal fixé dans le module logiciel.

Un bus synchrone à transmission série, SB1, relie un port du microprocesseur M1 à une entrée de la mémoire BAM1 et à une entrée du circuit calendrier CAL. Un second bus synchrone à transmission série, SB2, relie un port du microprocesseur M1 à un port de la mémoire BAM2 . Un troisième bus synchrone à transmission série, SB3, relie un port du microprocesseur M1 à un port de l'ensemble clavier K et afficheur D, et à un port de l'imprimante P.

Lors de chaque opération d'affranchissement, le microprocesseur M1 calcule le montant courant de la consommation totale puis il met à jour le registre ascendant dans la mémoire BAM1 en y inscrivant ce montant courant. Il met à jour aussi le registre descendant, et le registre du nombre d'opérations, dans la mémoire BAM1. Puis il relit le contenu de cette mémoire pour vérifier que chaque mise à jour s'est déroulée correctement. Puis il réalise les mêmes mises à jour dans la mémoire BAM2.

Quand il est sous tension, le microprocesseur M1 surveille le bon fonctionnement de l'horloge en testant le changement des secondes par exemple. En outre, il surveille le changement de date qui a lieu à minuit.

Si la machine reste sous tension en permanence, lors de chaque changement de date, le microprocesseur M1 lit le montant courant de la consommation totale dans les mémoires BAM1 et BAM2. Celui-ci devient, à minuit, le montant à archiver pour la journée qui vient de s'écouler. Ce montant est alors inscrit, avec la date, dans les mémoires BAM1 et BAM2 dans un registre correspondant à cette journée, où il sera conservé pendant une durée de deux mois, ce registre étant réutilisé au bout de deux mois. Un pointeur stocké dans chacune de ces mémoires BAM1 et BAM2 permet de connaître l'adresse du dernier registre mis à jour.

Pour le cas où la machine est mise hors tension pendant les périodes d'inutilisation, le microprocesseur M1 lit la date fournie par le circuit CAL, lors de chaque remise sous-tension; et il lit la date la plus récemment inscrite dans les mémoires BAM1 et BAM2. Si elle ne correspond pas à la date fournie par le circuit CAL, le microprocesseur M1 en conclue qu'il y a eu au moins un changement de date depuis la dernière mise à jour. Il lit dans les mémoires BAM1 et BAM2 le montant courant de la consommation totale et l'inscrit avec la date réelle fournie par le circuit CAL, dans le registre correspondant à cette date, dans les mémoires BAM1 et BAM2. Naturellement, si des opérations d'affranchissement sont réalisées ensuite, et si la machine est encore sous tension à minuit, le montant enregistré sera remplacé par le montant courant à minuit.

Si l'organisme postal exploitant la machine demande à l'usager de remplir manuellement une fiche indiquant la consommation journalière de la machine, l'imprimante P n'est pas installée dans la machine. L'usager demande à la machine une lecture des informations stockées dans les registres correspondant au dernier mois de consommation. Cette requête est effectuée par l'intermédiaire du clavier K. Le microprocesseur M1 lit le montant de la consommation totale, pour chaque jour successivement, et l'affiche sur l'afficheur D. Simultanément il calcule la consommation journalière pour chaque jour et l'affiche sur l'afficheur D. L'usager recopie sur la fiche successivement les valeurs lues sur l'afficheur D.

Puis le microprocesseur M1 calcule un nombre dit de certification, en fonction : d'un numéro propre à la machine, mémorisé dans la mémoire RM; d'une clé secrète mémorisée dans la mémoire RM; des valeurs de consommation totale; et des valeurs de consommation journalière qu'il vient d'afficher. L'algorithme utilisé pour déterminer le nombre de certification peut être, par exemple, l'algorithme cryptologique classique normalisé appelé Data Encryption Standard. Il peut être mis en oeuvre au moyen d'un microprocesseur courant et il interdit de remonter à la valeur de la clé secrète. Le microprocesseur M1 affiche le nombre de certification sur l'afficheur D, et l'usager le recopie sur son formulaire. Ce nombre de certification peut être recalculé par un agent de l'organisme postal à partir du numéro propre à la machine, qui est indiqué sur le formulaire, de la clé secrète qui est évidemment connue de l'organisme postal, et des valeurs de consommation totale et de consommation journalière indiquées sur le formulaire. Une comparaison entre le nombre de certification recalculé et celui indiqué sur le formulaire permet de conclure sur la validité des valeurs recopiées par l'usager. Un contrôle dans les locaux de l'usager sur la machine elle-même, ne sera envisagé que dans les cas peu fréquent où cette vérification indiquera une anomalie.

L'exemple de réalisation représenté sur la figure, procure une facilité supplémentaire à l'organisme postal et à l'usager. Il comporte une imprimante P permettant au microprocesseur M1 d'imprimer directement un formulaire mensuel indiquant : le numéro propre à la machine, les valeurs de consommation totale et les valeurs de consommation journalière pour chaque journée d'un mois civil, et un nombre de certification.

Il est à la portée de l'Homme de l'Art de réaliser des modules de logiciels, à stocker dans la mémoire morte RM, pour réaliser ces fonctions.

## Revendications

1. Un procédé pour contrôler la consommation journalière en charges postales d'une machine à affranchir comprenant les étapes suivantes:
- enregistrer dans une mémoire non volatile (BAM1,BAM2) de la machine à affranchir, après chaque journée où la machine à affranchir a réalisé au moins une opération d'affranchissement, des données cumulées représentatives d'une consommation totale en charges postales comptabilisées par la machine jusqu'à cette journée en correspondance avec une date fournie par un circuit calendrier (CAL) de la machine,
- maintenir dans la mémoire non volatile de la machine à affranchir et sur une période prédéterminée, une série de telles données cumulées en correspondance avec des dates respectives;
- récupérer, à partir de la machine à affranchir, des valeurs de consommation journalière en correspondance avec des dates à partir des dites données cumulées enregistrées dans la mémoire non volatile en correspondance avec lesdites dates, chaque valeur de consommation journalière représentant la consommation en charges postales comptabilisées par la machine pour une journée d'utilisation de la machine;
- récupérer, à partir de la machine à affranchir, un nombre de certification calculé par application d'un algorithme de calcul sur lesdites valeurs de consommation journalière récupérées, lesdites données cumulées enregistrées pour cette période dans la mémoire non volatile, une clé de codage et un numéro d'identification de la machine à affranchir préalablement enregistrés en mémoire dans la machine à affranchir;
- reporter lesdites données cumulées, les valeurs de consommation journalière, le numéro d'identification de la machine à affranchir et le nombre de certification sur un formulaire échéancier pour ladite période prédéterminée,
- recalculer, après l'établissement dudit formulaire échéancier, un nouveau nombre de certification à partir des données cumulées, des valeurs de consommation journalière, du numéro d'identification de la machine reportés sur le formulaire et d'une clé de codage identique à celle enregistrée dans la machine à affranchir pour vérifier si le nombre de certification reporté sur le formulaire correspond à l'identique au nouveau nombre de certification ainsi recalculé.

2. Le procédé selon la revendication 1, comprenant l'affichage sur un écran d'affichage (D) prévu sur la machine à affranchir desdites données cumulées, desdites valeurs de consommation journalière en correspondance avec des dates, du numéro d'identification de la machine à affranchir et dudit nombre de certification calculé.

3. Le procédé selon l'une des revendications 1 ou 2, comprenant le report automatique des données cumulées, des valeurs de consommation journalières d'affranchissement, du numéro d'identification de la machine à affranchir et du nombre de certification sur un formulaire échéancier par une imprimante (P) reliée à la machine à affranchir.

4. Une machine à affranchir adaptée pour la mise en oeuvre du procédé pour contrôler la consommation en charges postales selon l'une des revendications 1 à 3, comprenant à l'intérieur d'une enceinte protégée (EN) contre tout accès non autorisé, un moyen (M1,RM) pour comptabiliser une consommation totale en charges postales représentative des opérations d'affranchissement réalisées par cette machine depuis la mise en service de la machine et maintenir des données cumulées représentatives de cette consommation totale dans une mémoire (BAM1,BAM2) non volatile, un circuit calendrier (CAL) destiné à fournir audit moyen de comptabilisation une date sur demande, un moyen (M1,MR) pour inscrire dans la mémoire non volatile de telles données cumulées en correspondance avec des dates fournies par le circuit calendrier pour chaque journée où au moins une opération d'affranchissement a été réalisée par la machine à affranchir, un moyen (M1,RM) de calcul pour calculer des valeurs de consommation journalière à partir desdites données cumulées et un nombre de certification représentatif d'une combinaison desdites données cumulées enregistrées dans la mémoire non volatile, des valeurs de consommation journalière calculées, d'un numéro d'identification et d'une clé de codage enregistrés en mémoire dans la machine, et un moyen (D,P) pour restituer à un usager de la machine lesdites données cumulées, le numéro d'identification de la machine, les valeurs de consommation journalière calculées et le nombre de certification calculé en vue de leur report sur un formulaire échéancier.

5. La machine selon la revendication 4, comprenant un clavier (K) pour commander au moyen de calcul (M1,RM) un changement de date dans le circuit calendrier (CAL) ou un changement des données cumulées dans la mémoire non volatile (BAM1,BAM2).

6. La machine selon la revendication 5 comprenant un commutateur (S) placé dans une zone (T) de l'enceinte (EN) accessible par une trappe plombée relié au moyen de calcul (M1,RM).

## Patentansprüche

1. Verfahren zur Kontrolle des täglichen Portoverbrauchs einer Frankiermaschine, bestehend aus folgenden Verfahrensschritten:
- in einem nicht-flüchtigen Speicher (BAM1, BAM2) der Frankiermaschine werden nach jedem Tag, an dem die Frankiermaschine mindestens eine Frankieroperation durchgeführt hat, die kumulierten Daten des Gesamtportoverbrauchs der Maschine bis zu diesem Tag in Verbindung mit einem Datum gespeichert, das von einer Kalenderschaltung (CAL) der Maschine geliefert wird;
- im nicht-flüchtigen Speicher der Frankiermaschine und über vorbestimmte Zeiträume hinweg wird eine Serie solcher kumulierter Daten in Verbindung mit einem entsprechenden Datum gespeichert gehalten;
- aus der Frankiermaschine werden die Werte des Tagesportoverbrauchs in Verbindung mit dem Datum ausgehend von den in dem nicht-flüchtigen Speicher in Verbindung mit dem Datum gespeicherten, kumulierten Daten wiedergewonnen, wobei jeder Tagesportoverbrauchswert dem Verbrauch an Portogebühren entspricht, der von der Maschine für einen Arbeitstag erfaßt wurde;
- von der Frankiermaschine wird eine Zertifizierungszahl gewonnen, die durch Anwendung eines Rechenalgorithmus aus den erfaßten Tagesportoverbrauchswerten, aus den für diese Periode im nicht-flüchtigen Speicher enthaltenen kumulierten Daten, aus einem Kodierungsschlüssel und einer Identifizierungsnummer der Frankiermaschine berechnet wird, wobei diese Daten vorher in der Frankiermaschine gespeichert wurden;
- die kumulierten Daten, die Tagesverbrauchswerte, die Identifizierungsnummer der Frankiermaschine und die Zertifizierungszahl wird auf ein Berichtsformular für die vorbestimmte Periode übertragen;
- nach dem Ausfüllen des Berichtsformulars wird eine neue Zertifizierungszahl ausgehend von den kumulierten Daten, den Tagesportoverbrauchswerten, der Identifizierungsnummer der Maschine, die auf dem Formular aufgeführt sind, und einem Kodierschlüssel berechnet, der dem in der Frankiermaschine gespeicherten Schlüssel gleicht, um zu überprüfen, ob die Zertifizierungszahl auf dem Formular der neuen so berechneten Zertifizierungszahl völlig gleicht.

2. Verfahren nach Anspruch 1, mit einer Anzeige der kumulierten Daten, der täglichen Portoverbrauchswerte in Verbindung mit dem jeweiligen Datum, der Identifizierungsnummer der Frankiermaschine und der berechneten Zertifizierungszahl auf einem Anzeigebildschirm (D) der Frankiermaschine.

3. Verfahren nach Anspruch 1 oder 2, mit der automatischen Übertragung der kumulierten Daten, der täglichen Portoverbrauchswerte, der Identifizierungsnummer der Frankiermaschine und der Zertifizierungszahl auf ein Berichtsformular mit Hilfe eines an die Frankiermaschine angeschlossenen Druckers (P).

4. Frankiermaschine, die zur Durchführung des Verfahrens zur Kontrolle des Portoverbrauchs nach einem der Ansprüche 1 bis 3 geeignet ist und in einem gegen jeden nicht-autorisierten Zugriff geschützten Gehäuse (EN) ein Mittel (M1, RM), um einen Gesamtportoverbrauch zu ermitteln, der für die seit Inbetriebnahme der Maschine durch diese durchgeführten Frankieroperationen repräsentativ ist, und um kumulierte Daten für diesen Gesamtportoverbrauch in einem nicht-flüchtigen Speicher (BAM1, BAM2) zu speichern, weiter eine Kalenderschaltung (CAL), die dem Mittel zur Ermittlung auf Wunsch ein Datum liefert, weiter ein Mittel (M1, MR), um im nicht-flüchtigen Speicher solche kumulierten Daten in Verbindung mit dem von der Kalenderschaltung für jeden Tag, an dem mindestens eine Frankieroperation durch die Frankiermaschine durchgeführt wurde, gelieferten Datum zu speichern, weiter ein Mittel (M1, RM) zur Berechnung der täglichen Verbrauchswerte ausgehend von den kumulierten Daten und zur Berechnung einer Zertifizierungszahl, die für eine Kombination der im nicht-flüchtigen Speicher enthaltenen kumulierten Daten, der berechneten Tagesverbrauchswerte, einer Identifizierungsnummer und eines Kodierschlüssels repräsentativ ist, die in der Maschine gespeichert sind, und schließlich ein Mittel (D, P) enthält, um dem Benutzer der Maschine die kumulierten Daten, die Identifizierungsnummer der Maschine, die berechneten Tagesverbrauchswerte und die berechnete Zertifizierungszahl auszugeben, damit sie auf ein Berichtsformular übertragen werden können.

5. Maschine nach Anspruch 4 mit einer Tastatur (K), um das Rechenmittel (M1, RM) zum Wechsel des Datums in der Kalenderschaltung (CAL) oder zum Wechsel der kumulierten Daten in dem nicht-flüchtigen Speicher (BAM1, BAM2) zu veranlassen.

6. Maschine nach Anspruch 5 mit einem Schalter (S), der in einer durch eine verplombte Klappe zugänglichen Zone (T) des Gehäuses (EN) liegt und mit dem Rechenmittel (M1, RM) verbunden ist.

## Claims

1. A method of checking daily consumption of postal charges by a postage meter, the method comprising the following steps:
- recording cumulative data in a non-volatile memory (BAM1, BAM2) of the postage meter after each day on which the postage meter has performed at least one franking operation, said data being representative of total consumption of postal charges metered by the meter up to said day, and being recorded in association with a date provided by a calendar circuit (CAL) of the meter;
- maintaining a series of such cumulative data in correspondence with respective dates in the non-volatile memory of the postage meter over a predetermined period of time;
- recovering daily consumption values and corresponding dates from the postage meter on the basis of said cumulative data recorded in its non-volatile memory in association with said dates, each daily consumption value representing the consumption of postage charges metered by the meter for one day's use of the meter;
- recovering from the postage meter, a certification number calculated by applying a calculation algorith to said recovered daily consumption values, said cumulative data recorded over said period of time in the non-volatile memory, an encoding key, and an identification number of the postage meter previously recorded in the memory of the postage meter;
- noting said cumulative data, daily consumption values, identification number of the postage meter, and certification number on a billing form for said predetermined period of time; and
- after said billing form has been drawn up, recalculating a new certification number on the basis of the cumulative data, the daily consumption values, the identification number of the meter marked on the form and an encoding key identical to that recorded in the postage meter in order to verify whether the certification number remarked on the form is identical to the new certification number calculated in this way.

2. The method according to claim 1, including displaying on a display screen (D) provided on the postage meter, said cumulative data, said daily consumption values in association with dates, the identification number of the postage meter, and said calculated certification number.

3. The method according to one of claims 1 or 2, including automatically transferring the cumulative data, the daily franking consumption values, the identification number of the postage meter, and the certification number on a billing form by means of a printer (P) connected to the postage meter.

4. A postage meter adapted to implementing the method of checking postal charge consumption according to any one of claims 1 to 3, comprising, inside an enclosure (EN) protected against unauthorized access: means (M1, RM) for metering total consumption of postal charges representative of franking operations performed by said meter since said meter was switched on, and for maintaining cumulative data representative of said total consumption in a non-volatile memory (BAM1, BAM2), a calendar circuit (CAL) for delivering a date to said metering means on demand, means (M1, MR) for writing such cumulative data in the non-volatile memory in correspondence with dates provided by the calendar circuit for each day on which at least one franking operation is performed by the postage meter, calculation means (M1, RM) for calculating daily consumption values from said cumulative data and for calculating a certification number representative of a combination of said cumulative data recorded in the non-volatile memory, of the calculated daily consumption values, of an identification number, and of a code key recorded in the memory of the meter, and means (D, P) for playing back to a user of the meter, said cumulative data, the identification number of the calculated daily consumption values, and the calculated certification number for the purpose of being marked on a billing form.

5. A meter according to claim 4, comprising a keypad (K) for causing the calculation means (M1, RM) to change the date in the calendar circuit (CAL) or to change the cumulative data in the non-volatile memory (BAM1, BAM2).

6. A meter according to claim 5, including a switch (S) placed in a zone (T) of the enclosure (EN) that is accessible via a sealed hatch and that is connected to the calculation means (M1, RM).
